# EUROPÄISCHE PATENTSCHRIFT

(11) **EP 2 270 304 B1**
(45) Veröffentlichungstag und Bekanntmachung des Hinweises auf die Patenterteilung: **25.10.2017**
(21) Anmeldenummer: 10006837.8
(22) Anmeldetag: 01.07.2010
(51) Int. Cl.: E06B 1/34, E06B 1/68, E04F 13/06, E04B 1/62

(54) **Einfass- und/oder Einsteckprofil**
Enclosure and/or insertion profile
Profilé d'enfichage et/ou d'introduction

(30) Priorität: 02.07.2009 DE 102009033036
(43) Veröffentlichungstag der Anmeldung: 05.01.2011
(73) Patentinhaber: Gießler, Dirk, 79356 Eichstetten (DE)
(72) Erfinder: Gießler, Dirk, 79356 Eichstetten (DE)
(74) Vertreter: Huwer, Andreas

(56) Entgegenhaltungen:
- EP-A2- 1 722 064
- DE-A1-102007 009 945
- DE-U1- 29 904 360
- DE-U1-202004 017 341
- DE-U1-202007 001 697

## Beschreibung

Die Erfindung betrifft ein Einfass- und/oder Einsteckprofil nach dem Oberbegriff von Anspruch 1.

Ein derartiges Einfassprofil ist aus DE 20 2007 001 697 U1 und EP 1 722 064 A2 bekannt. Es hat ein etwa U-förmiges Profilteil, das zwei über einen Quersteg miteinander verbundene Schenkel hat, mit denen das U-Profilteil auf einen Randbereich einer Leibungsplatte aufsteckbar ist. Zwischen den Schenkeln ist eine Aufnahme gebildet, in die der Randbereich in Montagestellung eingreift. Auf die der Aufnahme abgewandte Rückseite des Querstegs ist ein selbstklebender Dichtstreifen aufgebracht der in Montagestellung mit seiner der Leibungsplatte abgewandten Rückseite an einem Bauteil zur Anlage kommt. Das Einfass- und/oder Einsteckprofil weist eine in Längsrichtung des U-Profilteils verlaufende Schutzlasche auf, die über eine Solltrennstelle derart von Hand abbrechbar mit dem von dem ersten Schenkel entfernten Randbereich des Querstegs verbunden ist, dass die Schutzlasche - ausgehend von der Solltrennstelle zu dem von der Solltrennstelle entfernten, gegenüberliegenden Rand der Schutzlasche - von dem ersten Schenkel weg weist. An der Schutzlasche kann eine Abdeckfolie befestigt werden. Mit Hilfe des Einfassprofils kann die Leibungsplatte auf einfache Weise mit dem Fensterrahmen verbunden werden, wobei das Einfassprofil einen geraden und optisch schönen Anschluss der Verkleidungsplatte an den Fensterrahmen ermöglicht.

Das Einfassprofil hat jedoch den Nachteil, dass es nach der Montage an der Vorderseite der Leibungsplatte deutlich sichtbar bleibt. Von manchen Hausbesitzern wird dies als störend empfunden.

Es besteht deshalb die Aufgabe, ein Einfass- und/oder Einsteckprofil der eingangs genannten Art zu schaffen, das leicht zu montieren ist und dennoch einen optisch zurücktretenden Anschluss an ein benachbartes Gebäudeteil, wie z.B. einen Fenster- oder Türrahmen, ermöglicht.

Diese Aufgabe wird dadurch gelöst, dass der Quersteg über eine sich in Längsrichtung des U-Profilteils erstreckende Sollbruchstelle derart mit dem zweiten Schenkel verbunden ist, dass dieser entlang der Sollbruchstelle von dem Quersteg abbrechbar ist.

In vorteilhafter Weise ermöglicht das U-Profilteil des Einfass- und/oder Einsteckprofils eine einfache und schnelle Montage, indem das Einfass- und/oder Einsteckprofil zunächst am Gebäude befestigt und die Verkleidungsplatte danach mit einem Randbereich derart zwischen die Schenkel des U-Profilteils eingesetzt wird, dass es den Randbereich beidseitig übergreift. Es ist aber auch möglich, das Einfass- und/oder Einsteckprofil zunächst auf die Verkleidungsplatte aufzustecken und diese danach zusammen mit dem Einfass- und/oder Einsteckprofil am Gebäude zu montieren.

Wenn die Wandstärke der Verkleidungsplatte etwa der lichten Weite zwischen den Schenkeln entspricht, nimmt die Aufnahme des U-Profilteils die gesamte Wandstärke der Verkleidungsplatte auf Es ist aber auch möglich, eine Verkleidungsplatte, deren Wandstärke deutlich größer ist als die lichte Weite zwischen den Schenkeln, mit dem Einfass- und/oder Einsteckprofil zu kombinieren. In diesem Fall kann die Verkleidungsplatte an ihrer dem Einfass- und/oder Einsteckprofil zugewandten Stirnseite eine Nut aufweisen, in die der nicht abbrechbare erste Schenkel des U-Profilteils eingreift. Der zweite, von Hand abbrechbare Schenkel übergreift dann die der Gebäudewand zugewandte Rückseite Verkleidungsplatte.

An der Schutzlasche kann eine Abdeckfolie befestigt werden, die beim Aufbringen eines Grundputzes auf eine auf der Gebäudeaußenwand angeordnete WDVS-Schicht das Fenster oder die Türe abdeckt. Nach Auftragen des Grundputzes kann die Schutzlasche entlang der Solltrennstelle abgetrennt werden. Wenn zu einem späteren Zeitpunkt der Grundputz und ein Kleber oder Mörtel, über den die Leibungsplatte an der Leibung fixiert ist, gehärtet bzw. getrocknet sind und die Leibungsplatte somit ausreichend an der Gebäudewand fixiert ist, wird der zweite Schenkel derart von der Leibungsplatte wegverschwenkt, dass er quer zur Ebene der Leibungsplatte angeordnet und weiterhin mit dem Quersteg verbunden ist. Bei Bedarf kann an dem zweiten Schenkel eine weitere Abdeckfolie befestigt werden, um das Fenster oder die Türe abzudecken. Danach kann ein Ober- oder Edelputz auf die Leibungsplatte und die WDVS-Schicht aufgetragen werden. Nachdem die Putzarbeiten und etwaige Malerarbeiten abgeschlossen sind, wird der zweite Schenkel entlang der Sollbruchstelle von dem U-Quersteg bzw. dem leistenatigen Vorsprung abgetrennt.

Nach der Montage der Verkleidungsplatte kann der zweite Schenkel bei Bedarf auf einfache Weise entlang der Sollbruchstelle von dem Quersteg abgetrennt werden, beispielsweise indem der zweite Schenkel um eine entlang der Sollbruchstelle verlaufende Schwenkachse bis zur Materialermüdung relativ zu dem Quersteg hin- und her verschwenkt wird, und/oder indem quer zur Längsrichtung des Einfass- und/oder Einsteckprofils eine Zug- und/oder Scherkraft auf den zweiten Schenkel ausgeübt wird. Nach Entfernen des zweiten Schenkels tritt die Einfass- und/oder Einsteckprofils optisch nur noch in soweit in Erscheinung, wie es für einen sauberen Anschluss der Verkleidungsplatte an das Gebäudeteil, wie z.B. einen Fenster- oder Türrahmen oder einen Wandsturz erforderlich ist. Das efindungsgemäße Einfass- und/oder Einsteckprofil kann also nach der Montage auf einfache Weise an die jeweiligen Wünsche seines Benutzers angepasst werden, indem der zweite Schenkel entweder an dem Quersteg verbleibt oder von diesem abgetrennt wird.

Bei einer zweckmäßigen Ausführungsfbrm der Erfindung ist die Wandstärke des U-Profilteils an der Sollbruchstelle gegenüber quer zur Längsrichtung des U-Profilteils zu Sollbruchstelle benachbarten Wandungsbereichen des U-Profilteils reduziert. Das Einfass- und/oder Einsteckprofil kann dann kostengünstig als Strangpressprofil hergestellt werden, vorzugsweise aus Kunststoff.

Vorteilhaft ist, wenn das U-Profilteil an seiner Außenseite und/oder seiner Innenseite mindestens eine sich entlang der Sollbruchstelle ersteckende graben-, nut- und/oder rinnenförmige Einfbrmung aufweist. Der zweite U-Schenkel lässt sich dann leicht von dem Quersteg abtrennen, wobei die Trennlinie bevorzugt einen geraden Verlauf aufweist.

Bei einer vorteilhaften Ausgestaltung der Erfindung weist das U-Profilteil an der Sollbruchstelle eine Perforierung auf Auch diese Maßnahme ermöglich ein leichtes Abtrennen des zweiten Schenkels von dem Quersteg.

Bei einer vorteilhaften Ausgestaltung der Erfindung ist zum Abdichten gegen die Verkleidungsplatte an der der Aufnahme zugewandten Innenseite des Querstegs und/oder dem ersten Schenkel mindestens ein elastisches Dichtelement angeordnet, das sich in Längsrichtung des U-Profilteils durchgängig erstreckt. Das an dem Querstegs angeordnete Dichtelement kann aus Polyethylen bestehen. Das Dichtelement kann an seiner dem Quersteg zugewandten Rückseite an dem Quersteg angeklebt oder auf andere Weise fixiert sein. Das Dichtelement kann aber auch an der der Aufnahme zugewandten Innenseite mindestens eines Schenkels angeordnet und als Dichtlippe ausgestaltet sein. Bei einem Einsteckprofil kann das Dichtelement auch an der Außenseite des in eine Nut der Verkleidungsplatte eingreifenden Schenkels angeordnet sein.

Zweckmäßigerweise ist das elastische Dichtelement ein Dichtband, das vorzugsweise auf der Innenseite des Querstegs angeordnet ist und ggf an seiner der Aufnahme zugewandten Vorderseite eine erste Klebstoffschicht aufweist. Das Dichtelement dichtet dann nach seiner Montage flächig gegen die ihm zugewandte Stirnseite der Verkleidungsplatte ab. Bei der Montage des Einfass- und/oder Einsteckprofils kann das Dichtband mit Hilfe der ersten Klebstoffschicht mit der ihr zugewandten Stirnseite der Verkleidungsplatte verklebt werden. Das Dichtband kann auf die Innenseite des Querstegs aufgeklebt sein.

Bei einer bevorzugten Ausführungsform der Erfindung ist zwischen der Sollbruchstelle und dem Quersteg in gerader Verlängerung des zweiten Schenkels ein sich in Längsrichtung des U-Profilteils durchgängig erstreckender leistenförmiger Vorsprung an den Quersteg angeformt. Der leistenförmige Vorsprung verbleibt nach dem Abbrechen des zweiten Schenkels am Quersteg und dient dazu, einen optisch schönen Anschluss des Einfass- und/oder Einsteckprofils an die Verkleidungsplatte zu gewährleisten. Außerdem kann der leistenförmige Vorsprung ein an der Innenseite des Querstegs befindliches Dichtelement seitlich abdecken, um dieses vor Verschmutzung und/oder mechanischer Beschädigung zu schützen.

Vorteilhaft ist, wenn das Einfass- und/oder Einsteckprofil an der der Aufnahme abgewandten Rückseite des Querstegs einen in Längsrichtung des Querstegs durchgehenden elastischen Dichtstreifen aufweist, der vorzugsweise als Dichtband ausgestaltet ist und ggf an seiner dem Quersteg abgewandten Seite eine zweite Klebstoffschicht aufweist.. Der Dichtstreifen kommt beim Einbau der Verkleidungsplatte an einem an dessen Stirnseite befindlichen Gebäudeteil zur Anlage, wie zum Beispiel einem Fenster- und/oder Türrahmen. Somit kann die Verkleidungsplatte auf einfache Weise dicht gegen das Gebäudeteil abgedichtet werden, ohne dass zwischen dem Fensterrahmen und der Leibungsplatte manuell eine Dichtraupe aufgetragen werden muss. Mit Hilfe der zweiten Klebstoffschicht kann das Einfass- und/oder Einsteckprofil bei der Montage auf einfache Weise an einem dazu benachbarten Gebäudeteil, wie z.B. einem Fenster- oder Türrahmen angeklebt werden.

Bei einer bevorzugten Ausgestaltung der Erfindung ist der zweite Schenkel unter plastischer Verformung des Werkstoffs des U-Profilteils um die Sollbruchstelle von der Aufnahme weg nach außen verschwenkbar, wobei an der der Aufnahme zugewandten Innenseite des zweiten Schenkels eine Klebstoffschicht angeordnet ist, die an ihrer der Aufnahme zugewandten Innenseite mit einer abziehbaren Schutzschicht abgedeckt ist. Wenn das Einfass- und/oder Einsteckprofil an der Verkleidungsplatte montiert ist, kann der zweite Schenkel derart von der Verkleidungsplatte wegverschwenkt werden, dass er quer zur Ebene der Verkleidungsplatte angeordnet und weiterhin mit dem Quersteg verbunden ist. Danach kann die Schutzschicht von der Klebstoffschicht entfernt werden, um eine Abdeckfolie an der Klebstoffschicht zu fixieren. Mit Hilfe der Abdeckfolie kann beispielsweise ein zu der Verkleidungsplatte benachbartes Fenster oder eine Türe zum Durchführen von Putz- und/oder Anstreicharbeiten abgedeckt werden. Nach Beendigung der Arbeiten kann der zweite Schenkel zusammen mit der Klebstoffschicht und der daran ggf noch fixierten Abdeckfolie von dem Quersteg abgetrennt werden. Das nach außen Verschwenken und Abtrennen des Querstegs kann im Anschluss an die Montage der Verkleidungsplatte oder zu einem späteren Zeitpunkt erfolgen, beispielsweise, wenn ein vorhandener Erstanstrich der Verkleidungsplatte erneuert werden soll. Die Schutzschicht kann beispielsweise ein Papier oder eine Kunststofffolie sein.

Vorteilhaft ist, wenn an einem dem zweiten Schenkel zugewandten Randbereich des Querstegs eine Schutzlippe an den Quersteg angeformt ist, die mit Ihrem von dem Quersteg entfernten freien Ende über die Rückseite des Querstegs übersteht. Dadurch ergibt sich nach der Montage ein sauberer und optisch schöner Abschluss des Einfass- und/oder Einsteckprofils zu dem seitlich neben der Verkleidungsplatte angeordneten Gebäudeteil, wie z.B. einem Fenster- oder Türrahmen. Außerdem wird durch die Schutzlippe der an der Rückseite des Querstegs angeordnete Dichtstreifen vor Verschmutzung und/oder Beschädigung geschützt.

Mit Vorteil ist die Schutzlippe in einer normal zur Längsrichtung des U-Profilteils verlaufenden Querschnittsebene mit ihrer Haupterstreckungsebene unter einem Winkel im Bereich von 65° - 85° und insbesondere im Bereich von 70° - 80° gegenüber der geraden seitlichen Verlängerung der Ebene, in der sich der Quersteg erstreckt, geneigt. Dadurch wird ein optisch noch schönerer und unauffälliger Anschluss der Wandverkleidungsplatte an das Gebäudeteil ermöglicht.

Zweckmäßig ist, wenn die Schutzlasche eine vorzugsweise mit einer abziehbaren Schutzfolie versehene Klebstoffschicht zum Fixieren einer Abdeckfolie aufweist. Die Abdeckfolie kann dann auf einfache Weise an der Schutzlasche festgeklebt werden.

Nachfolgend sind Ausführungsbeispiele der Erfindung anhand der Zeichnung näher erläutert. Es zeigt
- Fig. 1: eine perspektivische Seitenansicht eines ersten, nicht erfindungsgemäß ausgebildeten Einfass- und/oder Einsteckprofils,
- Fig. 2: einen Querschnitt durch das Einfass- und/oder Einsteckprofil,
- Fig. 3 und 4: Querschnitte durch ein nicht erfindungsgemäß ausgebildetes zweites, an einer Verkleidungsplatte montiertes Einfass- und/oder Einsteckprofil,
- Fig.5: eine Ansicht ähnlich Fig. 1, wobei jedoch ein Schenkel des Einfass- und/oder Einsteckprofils seitlich nach außen verschwenkt ist,
- Fig. 6: eine perspektivische Seitenansicht des Einfass- und/oder Einsteckprofils nach dem Abtrennen des Schenkels,
- Fig. 7: einen Teilquerschnitt durch eine Gebäudewand, die eine Wandöffnung aufweist, an der Einfass- und/oder Einsteckprofile an Leibungsplatten montiert sind,
- Fig. 8: eine Ansicht ähnlich Fig. 7, wobei jedoch die an den Außenseiten der Leibungsplatten befindlichen Schenkel der Einfass- und/oder Einsteckprofile entfernt wurden,
- Fig. 9: eine perspektivische Seitenansicht des zweiten Einfass- und/oder Einsteckprofils,
- Fig. 10: einen Querschnitt durch das in Fig. 9 gezeigte Einfass- und/oder Einsteckprofil,
- Fig. 11: eine Ansicht ähnlich Fig. 9, wobei jedoch ein Schenkel des Einfass- und/oder Einsteckprofils seitlich nach außen verschwenkt ist,
- Fig. 12: einen Teilquerschnitt durch eine Gebäudewand, die eine Wandöffnung aufweist, an der die in Fig. 11 gezeigten Einfass- und/oder Einsteckprofile an Leibungsplatten montiert sind,
- Fig. 13: einen Querschnitt durch ein erfindungsgemäß ausgebildetes Ausführungsbeispiel des Einfass- und/oder Einsteckprofils, das zwei parallel zueinander angeordnete U-Schenkel und eine Schutzlasche aufweist, und
- Fig. 14: eine Darstellung ähnlich Fig. 13, wobei jedoch einer der beiden U-Schenkel nach außen verschwenkt ist.

Ein in Fig. 1 bis 3 im Ganzen mit 1 bezeichnetes Einfass- und/oder Einsteckprofil zum Anschluss einer Leibungsplatte 2 an einen Fenster- oder Türrahmen 3 weist ein U-Profilteil auf, das einen ersten Schenkel 4, einen zweiten Schenkel 5 und einen Quersteg 6 hat, der die Schenkel 4, 5 U-förmig miteinander verbindet. Die Schenkel 4, 5 sind etwa parallel zueinander angeordnet und quer zur Längsrichtung 7 des Einfass- und/oder Einsteckprofils 1 voneinander beabstandet. In Fig. 2 ist erkennbar, dass der erste Schenkel 4 in einer normal zur Längsrichtung 7 des Einfass- und/oder Einsteckprofils 1 angeordneten Ebene quer zur Ebene des Querstegs 6 eine größere Abmessung bzw. Höhe aufweist als der zweite Schenkel 5.

In Fig. 1 und 2 ist erkennbar, dass zwischen den Schenkeln eine Aufnahme 8 für einen Randbereich der Leibungsplatte 2 gebildet. Anhand von Fig. 3 und 4 wird deutlich, dass das Einfass- und/oder Einsteckprofil 1 mit Leibungsplatten 2 unterschiedlicher Wandstärke kombiniert werden kann. In Fig. 3 entspricht die Wandstärke der Leibungsplatte 2 etwa der lichten Weite zwischen den Schenkeln 4, 5. In diesem Fall dient das Einfass- und/oder Einsteckprofil 1 als Einfassprofil, das die gesamte Wandstärke des Randbereichs der Leibungsplatte 2 zwischen den Schenkeln 4, 5 aufnimmt. Deutlich ist erkennbar, dass der erste Schenkel 4 an der Rückseite 9 und der zweite Schenkel 5 an der Vorderseite 10 der Leibungsplatte 2 angeordnet ist.

Wie in Fig. 4 erkennbar ist, kann das Einfass- und/oder Einsteckprofil 1 auch mit Leibungsplatten 2 kombiniert werden, deren Wandstärke größer ist als die lichte Weite zwischen den Schenkeln 4, 5. Die Leibungsplatte 2 hat dabei an ihrer dem Einfass- und/oder Einsteckprofil 1 zugewandten Stirnseite eine Nut, die sich entlang des Rands des Einfass- und/oder Einsteckprofil 1 erstreckt und einen Abschnitt des ersten Schenkels 4 aufnimmt. Der zweite Schenkel 5 ist auch in diesem Fall an der Vorderseite 9 der Leibungsplatte 2 angeordnet.

Wie in Fig. 5 besonders gut zu sehen ist, ist der Quersteg 6 über eine sich in Längsrichtung des Einfass- und/oder Einsteckprofils 1 erstreckende Sollbruchstelle 11 derart mit dem zweiten Schenkel 5 verbunden ist, dass dieser entlang der Sollbruchstelle 11 von dem Quersteg 6 beispielsweise durch Hin- und Herschwenken um eine entlang der Sollbruchstelle 11 verlaufende, gedachte Schwenkachse abbrechbar ist. In Fig. 5 ist diese Schwenkbewegung durch einen Doppelpfeil 12 angedeutet. Fig. 6 zeigt das Einfass- und/oder Einsteckprofil 1 nach dem Abtrennen des zweiten Schenkels.

Wie in Fig. 2 bis 4 zu sehen ist, weist der zweite Schenkel 5 an seiner Innen- und Außenseite jeweils eine sich entlang der Sollbruchstelle ersteckende grabenförmige Einformung auf, an der die Wandstärke des zweiten Schenkels 5 gegenüber quer zur Längsrichtung 7 zur Sollbruchstelle benachbarten Wandungsbereichen des zweiten Schenkels 5 reduziert ist.

Zum Abdichten des Einfass- und/oder Einsteckprofils 1 gegen die Leibungsplatte 2 ist an der der Aufnahme 8 zugewandten Innenseite des Querstegs 6 ein elastisches Dichtband 13 angeordnet, das mit seiner Rückseite an den Querstegs 6 angeklebt oder anderweitig an diesem fixiert ist. Das Dichtband 1 3 verläuft durchgängig in Längsrichtung des Querstegs 6 (Fig. 5).

An seiner dem Quersteg 6 abgewandten Vorderseite hat das Dichtband 13 eine in der Zeichnung nicht näher dargestellte erste Klebstoffschicht, die mit einer ersten Schutzschicht 14 abgedeckt ist, die von der ersten Klebstoffschicht rückstandsfrei abziehbar ist, um das Dichtband 13 danach an der Stirnseite der Leibungsplatte 2 anzukleben.

In Fig. 1 bis 4 ist erkennbar, dass zwischen der Sollbruchstelle 11 und dem Quersteg 6 in gerader Verlängerung des zweiten Schenkels 5 ein leistenförmiger Vorsprung 15 an den Quersteg angeformt ist. Der Vorsprung 15 ist mit seiner Erstreckungsebene etwa rechtwinklig zur Ebene des Querstegs 6 angeordnet und verläuft durchgängig in Längsrichtung 7. Der Vorsprung 15 weist an einem dem zweiten Schenkel 5 zugewandten vorderen Endbereich einen sich zum zweiten Schenkel 5 hin verjüngenden Querschnitt auf Wie in Fig. 6 zu sehen ist, verbleibt der Vorsprung 15 nach dem Abtrennen des zweiten Schenkels 5 an dem Quersteg 6 und deckt das Dichtband 13 seitlich zumindest bereichsweise ab.

Das Einfass- und/oder Einsteckprofil 1 weist an der der Aufnahme 8 abgewandten Rückseite des Querstegs 6 einen in Längsrichtung 7 durchgehenden, elastischen Dichtstreifen 16 auf, der vorzugsweise als Polyethylen-Dichtband ausgestaltet ist. Der Dichtstreifen 16 hat an seiner dem Quersteg 6 abgewandten Rückseite eine zweite Klebstoffschicht, die mit einer abziehbaren zweiten Schutzschicht 17 beschichtet ist. Wie in Fig. 7 erkennbar ist, ist das Einfass- und/oder Einsteckprofil 1 nach der Montage über die zweite Klebstoffschicht an dem Fenster- oder Türrahmen 3 fixiert, der an einer Wandöffnung 18 einer Gebäudewand 19 angeordnet ist, deren Leibung mit der Leibungsplatte 2 wärmeisolierend verkleidet ist.

Wie in Fig. 2 bis 6 besonders gut zu sehen ist, ist an einem dem zweiten Schenkel 5 zugewandten Randbereich des Querstegs 6 eine Schutzlippe 20 an den Quersteg 6 angeformt. Diese steht mit Ihrem von dem Quersteg 6 entfernten freien Ende über die dem Quersteg 6 abgewandten Rückseite des Dichtstreifens 16 über. Die Schutzlippe 20 deckt den Dichtstreifen 16 seitlich zur Wandöffnung 18 hin ab.

In Fig. 2 ist erkennbar, dass die Schutzlippe 20 in einer normal zur Längsrichtung des U-Profilteils verlaufenden, der Zeichenebene entsprechenden Ebene mit ihrer Haupterstreckungsebene 21 unter einem Winkel ϕ im Bereich von 65° - 85° gegenüber der geraden seitlichen Verlängerung der Ebene 22, in der sich der Quersteg 6 erstreckt, geneigt ist.

Bei der Montage der Leibungsplatte 2 wird diese zunächst auf die für das Abdecken der Leibung benötigten Maße zugeschnitten. Danach wird die erste Schutzschicht 14 von der ersten Klebstoffschicht des Dichtbands 13 entfernt, um das Einfass- und/oder Einsteckprofil 1 auf einen schmalseitigen Randbereich der Leibungsplatte 2, der bei der in das Gebäude eingebauten Leibungsplatte 2 dem Fenster- oder Türrahmen 3 zugewandt ist, aufzustecken. Dabei kommt die erste Klebstoffschicht mit der Leibungsplatte 2 in Kontakt und haftet an dieser an.

Nun wird die zweite Schutzschicht 17 vom Dichtstreifen 16 entfernt und die aus dem Einfass- und/oder Einsteckprofil 1 gebildete Anordnung wird derart an der Leibung positioniert, dass die Rückseite 9 der Leibungsplatte 2 der Leibung zugewandt ist und die zweite Klebstoffschicht des Dichtstreifens 16 am Fenster- oder Türrahmen 3 zur Anlage kommt und an diesem anhaftet. Zwischen die Leibung und die Rückseite 9 der Leibungsplatte 2 wird Montageschaum, Klebemörtel oder dergleichen eingebracht, um die Leibungsplatte 2 an der Leibung zu fixieren.

Nachdem sich der Montageschaum bzw. der Klebemörtel verfestigt hat, werden die zweiten Schenkel 5 von den Vorsprüngen 15 abgetrennt. In Fig. 8 ist erkennbar, dass die Einfass- und/oder Einsteckprofile 1 nach dem Entfernen der zweiten Schenkel 5 optisch unauffällig in den Anschlussbereich zwischen den Leibungsplatten 2 und dem Fenster- oder Türrahmen 3 integriert sind. Dennoch ist die Leibungsplatte 2 wind- und schlagregendicht mit dem Fenster- oder Türrahmen 3 verbunden.

Ein in Fig. 9 bis 12 gezeigtes Einfass- und/oder Einsteckprofil 1 weist an der der Aufnahme 8 zugewandten Innenseite des zweiten Schenkels 5 eine dritte Klebstoffschicht 23 auf, die an ihrer der Aufnahme 8 zugewandten Innenseite mit einer abziehbaren dritten Schutzschicht 24 abgedeckt ist. Die dritte Schutzschicht 24 besteht bevorzugt aus Papier bzw. Wachspapier.

Wie in Fig. 12 erkennbar ist, ist der zweite Schenkel 5 unter plastischer Verformung des Werkstoffs des U-Profilteils um die Sollbruchstelle 11 derart relativ zu dem Quersteg 6 von der Aufnahme 8 weg nach außen verschwenkbar, dass der zweite Schenkel 5 seine nach außen verschwenkte Position beibehält. Nachdem das Einfass- und/oder Einsteckprofil 1 - wie oben erläutert - an der Leibungsplatte 2 montiert und diese zusammen mit dem Einfass- und/oder Einsteckprofil 1 in Einbaulage an der Laibung positioniert und fixiert wurde, wird der zweite Schenkel 5 mit seinem von dem Vorsprung 15 entfernten Rand von der Leibungsplatte 2 weg um die Sollbruchstelle 11 verschwenkt, so dass der zweite Schenkel 5 dann quer zur Erstreckungsebene der Leibungsplatte 2 angeordnet ist. Nach Abziehen der dritten Schutzschicht 24 kann eine Abdeckfolie 25 an der dritte Klebstoffschicht 23 angeklebt werden, um das Fenster oder die Türe z.B. bei Putz- und/oder Malerarbeiten an der Außenfassade des Gebäudes abzudecken. Wenn die Abdeckfolie 25 nicht mehr benötigt wird, kann der zweite Schenkel 5 von dem Quersteg 6 abgetrennt und zusammen mit der Abdeckfolie 25 von der Leibungsplatte 2 entfernt werden (Fig. 8). Im Übrigen entspricht das in den Fig. 9 bis 12 gezeigte Einfass- und/oder Einsteckprofil 1 dem gemäß Fig. 1, 2, 5 und 6, so dass insoweit auf die dortige Beschreibung verwiesen wird.

Bei einem in Fig. 13 und 14 gezeigten Ausführungsbeispiel der Erfindung weist das Einfass- und/oder Einsteckprofils 1 eine flächige Schutzlasche 26 auf, die sich in Längsrichtung 7 des Querstegs 6 über die gesamte Länge des zweiten Schenkels 5 erstreckt und mit ihrer Erstreckungsebene quer zur Ebene des ersten Schenkels 4 angeordnet ist. Dabei verläuft die Schutzlasche 26 etwa parallel zum Quersteg 6.

Ein dem Quersteg 6 zugewandter Randbereich der Schutzlasche 26, der parallel zu dem Quersteg 6 verläuft, ist einstückig mit dem Vorsprung 15 verbunden und als Solltrennstelle 27 ausgestaltet. An der Solltrennstelle 27 ist die Wandstärke der Schutzlasche 26 gegenüber quer zur Längsrichtung 7 des Querstegs 6 an die Solltrennstelle 27 angrenzenden Wandungsbereichen reduziert.

An ihrer der Schutzlippe 20 abgewandten Vorderseite weist die Schutzlasche 26 eine dritte Klebstoffschicht 28 auf, die mit einer in der Zeichnung nicht näher dargestellten, abziehbaren Schutzfolie abgedeckt ist. Nach Entfernen der Schutzfolie kann eine Abdeckfolie 25 an die dritte Klebstoffschicht 28 angeklebt werden, die das Fenster oder die Türe z.B. beim Aufbringen eines Grund- oder Armierungsputzes 29 auf die Wärmeisolierungsplatten 30 der Gebäudewand 19 abdeckt.

Im Übrigen entspricht das in Fig. 13 und 14 gezeigte Einfass- und/oder Einsteckprofil im Wesentlichen dem in Fig. 1, 2 und 5, weshalb auf die dortige Beschreibug verwiesen wird.

Wenn der Grund- oder Armierungsputz 28 und der zwischen der Leibung und der Rückseite 9 der Leibungsplatte 2 befindliche Montageschaum oder Klebemörtel verfestigt sind, wird der zweite Schenkel 5 entlang der Sollbruchstelle 11 von dem Vorsprung 15 abgetrennt. Danach wird ein Ober- oder Edelputz auf die Vorderseite 10 der Leibungsplatte 2 und die der Gebäudewand 19 abgewandte Vorderseite der Wärmeisolierungsplatten 30 aufgebracht. Bei Bedarf kann der Ober- oder Edelputz mit einem Farbanstrich versehen werden. Nach Beendigung der Arbeiten wird die Schutzlasche 26 entlang der Solltrennstelle 27 von dem Vorsprung 15 abgetrennt und entfernt.

## Patentansprüche

1. Einfass- und/oder Einsteckprofil (1) zum Anschluss einer Verkleidungsplatte an ein Gebäudeteil, insbesondere zum Anschluss einer Leibungsplatte (2) an einen Fenster- oder Türrahmen (3), wobei das Einfass- und/oder Einsteckprofil (1) ein U-Profilteil aufweist, das einen ersten Schenkel (4) und einen zweiten Schenkel (5) hat, die über einen Quersteg (6) miteinander verbunden sind, und wobei zwischen den Schenkeln (4, 5) eine Aufnahme (8) für einen Randbereich der Verkleidungsplatte gebildet ist, wobei das Einfass- und/oder Einsteckprofils (1) eine in Längsrichtung (7) des U-Profilteils verlaufende Schutzlasche (26) aufweist, die über eine Solltrennstelle (27) derart von Hand abbrechbar mit einem von dem ersten Schenkel (4) entfernten Randbereich des Querstegs (6) und/oder dem zweiten Schenkel (5) verbunden ist, dass die Schutzlasche (26) - ausgehend von der Solltrennstelle (27) zu dem von der Solltrennstelle (27) entfernten, gegenüberliegenden Rand der Schutzlasche - von dem ersten Schenkel (4) weg weist, **dadurch gekennzeichnet, dass** der Quersteg (6) über eine sich in Längsrichtung (7) des U-Profilteils erstreckende Sollbruchstelle (11) derart mit dem zweiten Schenkel (5) verbunden ist, dass dieser entlang der Sollbruchstelle (11) von dem Quersteg (6) abbrechbar ist.

2. Einfass- und/oder Einsteckprofil (1) nach Anspruch 1, **dadurch gekennzeichnet, dass** die Wandstärke des U-Profilteils an der Sollbruchstelle (11) gegenüber quer zur Längsrichtung (7) des U-Profilteils zu Sollbruchstelle (11) benachbarten Wandungsbereichen des U-Profilteils reduziert ist.

3. Einfass- und/oder Einsteckprofil (1) nach Anspruch 1 oder 2, **dadurch gekennzeichnet, dass** das U-Profilteil an seiner Außenseite und/oder seiner Innenseite mindestens eine sich entlang der Sollbruchstelle (11) erstreckende graben-, nut- und/oder rinnenförmige Einformung aufweist.

4. Einfass- und/oder Einsteckprofils (1) nach einem der Ansprüche 1 bis 3, dadurch gekenntzeichnet, dass das U-Profilteil an der Sollbruchstelle (11) eine Perforierung aufweist.

5. Einfass- und/oder Einsteckprofil (1) nach einem der Ansprüche 1 bis 4, **dadurch gekennzeichnet, dass** zum Abdichten gegen die Verkleidungsplatte an der der Aufnahme (8) zugewandten Innenseite des Querstegs (6) und/oder dem ersten Schenkel (4) mindestens ein elastisches Dichtelement angeordnet ist, das sich in Längsrichtung des U-Profilteils durchgängig erstreckt.

6. Einfass- und/oder Einsteckprofil (1) nach einem der Ansprüche 1 bis 5, **dadurch gekennzeichnet, dass** das elastische Dichtelement ein Dichtband (13) ist, das vorzugsweise auf die Innenseite des Querstegs (6) angeordnet ist und ggf an seiner der der Aufnahme (8) zugewandten Vorderseite eine erste Klebstoffschicht aufweist.

7. Einfass- und/oder Einsteckprofil (1) nach einem der Ansprüche 1 bis 6, **dadurch gekennzeichnet, dass** zwischen der Sollbruchstelle (11) und dem Quersteg (6) in gerader Verlängerung des zweiten Schenkels (5) ein sich in Längsrichtung (7) des U-Profilteils durchgängig erstreckender leistenförmiger Vorsprung (15) an den Quersteg (6) angeformt ist.

8. Einfass- und/oder Einsteckprofil (1) nach Anspruch 7, **dadurch gekennzeichnet, dass** die Schutzlasche (26) über die Solltrennstelle (27) mit dem Vorsprung (15) verbunden ist.

9. Einfass- und/oder Einsteckprofil (1) nach einem der Ansprüche 1 bis 8, **dadurch gekennzeichnet, dass** das Einfass- und/oder Einsteckprofil (1) an der der Aufnahme (8) abgewandten Rückseite des Querstegs (6) einen in Längsrichtung des Querstegs (6) durchgehenden elastischen Dichtstreifen (16) aufweist, der vorzugsweise als Dichtband ausgestaltet ist und ggf. an seiner dem Quersteg (6) abgewandten Seite eine zweite Klebstoffschicht aufweist.

10. Einfass- und/oder Einsteckprofil (1) nach einem der Ansprüche 1 bis 9, **dadurch gekennzeichnet, dass** der zweite Schenkel (5) unter plastischer Verformung des Werkstoffs des U-Profilteils um die Sollbruchstelle (11) von der Aufnahme weg nach außen verschwenkbar ist, dass an der der Aufnahme (8) zugewandten Innenseite des zweiten Schenkels (5) eine dritte Klebstoffschicht (23) angeordnet ist, die an ihrer der Aufnahme (8) zugewandten Innenseite mit einer abziehbaren Schutzschicht (24) abgedeckt ist.

11. Einfass- und/oder Einsteckprofil (1) nach einem der Ansprüche 1 bis 10, **dadurch gekennzeichnet, dass** an einem dem zweiten Schenkel (5) zugewandten Randbereich des Querstegs (6) eine Schutzlippe (20) an den Quersteg (6) angeformt ist, die mit Ihrem von dem Quersteg (6) entfernten freien Ende über die Rückseite des Querstegs (6) übersteht.

12. Einfass- und/oder Einsteckprofil (1) nach einem der Ansprüche 1 bis 11, **dadurch gekennzeichnet, dass** die Schutzlippe (20) in einer normal zur Längsrichtung (7) des U-Profilteils verlaufenden Querschnittsebene mit ihrer Haupterstreckungsebene (21) unter einem Winkel ϕ im Bereich von 65° - 85° und insbesondere im Bereich von 70° - 80° gegenüber der geraden seitlichen Verlängerung der Ebene (5), in der sich der Quersteg (6) erstreckt, geneigt ist.

13. Einfass- und/oder Einsteckprofil (1) nach einem der Ansprüche 1 bis 12, **dadurch gekennzeichnet, dass** die Schutzlasche (26) eine vorzugsweise mit einer abziehbaren Schutzfolie versehene Klebstoffschicht (28) zum Fixieren einer Abdeckfolie aufweist.

## Claims

1. Enclosure and/or insertion profile (1) for connecting a cladding panel to a building part, in particular for connecting a reveal panel (2) to a window frame or door frame (3), wherein the enclosure and/or insertion profile (1) has a U-profile part which has a first limb (4) and a second limb (5), which are connected to one another via a crossmember (6), and wherein a mount (8) for a peripheral region of the cladding panel is formed between the limbs (4, 5), wherein the enclosure and/or insertion profile (1) has a protective flap (26) which runs in the longitudinal direction (7) of the U-profile part and is connected to a peripheral region of the crossmember (6) remote from the first limb (4), and/or to the second limb (5), via a predetermined severing location (27), for manual break-off action, such that - extending from the predetermined severing location (27) to the opposite periphery of the protective flap, remote from the predetermined severing location (27) - the protective flap (26) is oriented away from the first limb (4), **characterized in that** the crossmember (6) is connected to the second limb (5) via a predetermined breaking location (11), extending in the longitudinal direction (7) of the U-profile part, such that said second limb can be broken off from the crossmember (6) along a predetermined breaking location (11).

2. Enclosure and/or insertion profile (1) according to Claim 1, **characterized in that** the thickness of the U-profile part is reduced at the predetermined breaking location (11) in relation to those wall regions of the U-profile part which are adjacent to the predetermined breaking location (11) as seen in the direction transverse to the longitudinal direction (7) of the U-profile part.

3. Enclosure and/or insertion profile (1) according to Claim 1 or 2, **characterized in that**, on its outer side and/or its inner side, the U-profile part has at least one trench-like, groove-like and/or channel-like indent extending along the predetermined breaking location (11).

4. Enclosure and/or insertion profile (1) according to one of Claims 1 to 3, **characterized in that** the U-profile part is perforated at the predetermined breaking location (11).

5. Enclosure and/or insertion profile (1) according to one of Claims 1 to 4, **characterized in that**, for the purpose of sealing in relation to the cladding panel, at least one elastic sealing element, which extends continuously in the longitudinal direction of the U-profile part, is arranged on the inner side of the crossmember (6), said inner side being directed towards the mount (8), and/or on the first limb (4).

6. Enclosure and/or insertion profile (1) according to one of Claims 1 to 5, **characterized in that** the elastic sealing element is a sealing tape (13), which is arranged preferably on the inner side of the crossmember (6) and has a first adhesive layer, if appropriate, on its front side, which is directed towards the mount (8).

7. Enclosure and/or insertion profile (1) according to one of Claims 1 to 6, **characterized in that** a tongue-like protrusion (15), which extends continuously in the longitudinal direction (7) of the U-profile part, is formed on the crossmember (6) between the predetermined breaking location (11) and the crossmember (6), in rectilinear extension of the second limb (5).

8. Enclosure and/or insertion profile (1) according to Claim 7, **characterized in that** the protective flap (26) is connected to the protrusion (15) via the predetermined severing location (27).

9. Enclosure and/or insertion profile (1) according to one of Claims 1 to 8, **characterized in that** on the rear side of the crossmember (6), said rear side being directed away from the mount (8), the enclosure and/or insertion profile (1) has an elastic sealing strip (16) which is continuous in the longitudinal direction of the crossmember (6), is configured preferably in the form of a sealing tape and has a second adhesive layer, if appropriate, on its side which is directed away from the crossmember (6).

10. Enclosure and/or insertion profile (1) according to one of Claims 1 to 9, **characterized in that** the second limb (5) can be pivoted outwards away from the mount, about the predetermined breaking location (11), with the material of the U-profile part being plastically deformed in the process, and **in that** the inner side of the second limb (5), said inner side being directed towards the mount (8), has arranged on it a third adhesive layer (23), which is covered by a pull-off protective layer (24) on its inner side, which is directed towards the mount (8).

11. Enclosure and/or insertion profile (1) according to one of Claims 1 to 10, **characterized in that** a protective lip (20) is formed on a peripheral region of the crossmember (6) which is directed towards the second limb (5), and said protective lip has its free end, which is remote from the crossmember (6), projecting beyond the rear side of the crossmember (6).

12. Enclosure and/or insertion profile (1) according to one of Claims 1 to 11, **characterized in that**, in a cross-sectional plane running in a direction normal to the longitudinal direction (7) of the U-profile part, the protective lip (20) has its main plane of extent (21) inclined at an angle ϕ ranging from 65°-85°, and in particular ranging from 70°-80°, in relation to the rectilinear, lateral extension of the plane (5) in which the crossmember (6) extends.

13. Enclosure and/or insertion profile (1) according to one of Claims 1 to 12, **characterized in that** the protective flap (26) has an adhesive layer (28) which is provided preferably with a pull-off protective sheet and is intended for fixing a cover sheet.

## Revendications

1. Profilé d'enfichage et/ou d'introduction (1) pour le raccordement d'une plaque d'habillage à une partie de bâtiment, en particulier pour le raccordement d'une plaque d'intrados (2) sur un châssis de fenêtre ou de porte (3), dans lequel le profilé d'enfichage et/ou d'introduction (1) présente une partie de profilé en U qui comporte une première branche (4) et une deuxième branche (5), qui sont reliées l'une à l'autre par une âme transversale (6), et dans lequel un logement (8) pour une région de bord de la plaque d'habillage est formé entre les branches (4, 5), dans lequel le profilé d'enfichage et/ou d'introduction (1) présente une patte de protection (26) s'étendant dans la direction longitudinale (7) de la partie de profilé en U, qui est reliée par une zone de rupture théorique (27) de façon cassable à la main à une région de bord de l'âme transversale (6) éloignée de la première branche (4) et/ou à la deuxième branche (5), de telle manière que la patte de protection (26) soit orientée - en partant de la zone de rupture théorique (27) vers le bord opposé de la patte de protection éloigné de la zone de rupture théorique (27) - à l'opposé de la première branche (4), **caractérisé en ce que** l'âme transversale (6) est reliée à la deuxième branche (5) par une zone de rupture théorique (11) s'étendant dans la direction longitudinale (7) de la partie de profilé en U, de telle manière que celle-ci puisse être rompue de l'âme transversale (6) le long de la zone de rupture théorique (11).

2. Profilé d'enfichage et/ou d'introduction (1) selon la revendication 1, **caractérisé en ce que** l'épaisseur de paroi de la partie de profilé en U à la zone de rupture théorique (11) est réduite par rapport à des régions de paroi de la partie de profilé en U voisines de la zone de rupture théorique (11) transversalement à la direction longitudinale (7) de la partie de profilé en U.

3. Profilé d'enfichage et/ou d'introduction (1) selon la revendication 1 ou 2, **caractérisé en ce que** la partie de profilé en U présente sur son côté extérieur et/ou son coté intérieur au moins une déformation en forme de fosse, de rainure et/ou de goulotte s'étendant le long de la zone de rupture théorique (11).

4. Profilé d'enfichage et/ou d'introduction (1) selon l'une quelconque des revendications 1 à 3, **caractérisé en ce que** la partie de profilé en U présente une perforation à la zone de rupture théorique (11).

5. Profilé d'enfichage et/ou d'introduction (1) selon l'une quelconque des revendications 1 à 4, **caractérisé en ce qu'**au moins un élément d'étanchéité élastique, qui s'étend de façon continue dans la direction longitudinale de la partie de profilé en U, est disposé pour l'étanchéité contre la plaque d'habillage sur le côté intérieur de l'âme transversale (6) tourné vers le logement (8) et/ou sur la première branche (4).

6. Profilé d'enfichage et/ou d'introduction (1) selon l'une quelconque des revendications 1 à 5, **caractérisé en ce que** l'élément d'étanchéité élastique est une bande d'étanchéité (13), qui est disposée de préférence sur le côté intérieur de l'âme transversale (6) et qui présente éventuellement une première couche de colle sur son côté avant tourné vers le logement (8).

7. Profilé d'enfichage et/ou d'introduction (1) selon l'une quelconque des revendications 1 à 6, **caractérisé en ce qu'**une saillie (15) en forme de baguette s'étendant de façon continue dans la direction longitudinale (7) de la partie de profilé en U est formée sur l'âme transversale (6) entre la zone de rupture théorique (11) et l'âme transversale (6) dans le prolongement rectiligne de la deuxième branche (5).

8. Profilé d'enfichage et/ou d'introduction (1) selon la revendication 7, **caractérisé en ce que** la patte de protection (26) est reliée à la saillie (15) par la zone de rupture théorique (27).

9. Profilé d'enfichage et/ou d'introduction (1) selon l'une quelconque des revendications 1 à 8, **caractérisé en ce que** le profilé d'enfichage et/ou d'introduction (1) présente sur le côté arrière de l'âme transversale (6) situé à l'opposé du logement (8) un ruban d'étanchéité élastique continu (16) dans la direction longitudinale de l'âme transversale (6), qui est réalisé de préférence en forme de bande d'étanchéité et présente éventuellement une deuxième couche de colle sur son côté situé à l'opposé de l'âme transversale (6).

10. Profilé d'enfichage et/ou d'introduction (1) selon l'une quelconque des revendications 1 à 9, **caractérisé en ce que** la deuxième branche (5) peut pivoter vers l'extérieur à partir du logement autour de la zone de rupture théorique (11) avec une déformation plastique du matériau de la partie de profilé en U, **en ce qu'**une troisième couche de colle (23) est disposée sur le côté intérieur de la deuxième branche (5) tourné vers le logement (8), laquelle est recouverte sur son côté intérieur tourné vers le logement (8) d'une couche de protection amovible (24).

11. Profilé d'enfichage et/ou d'introduction (1) selon l'une quelconque des revendications 1 à 10, **caractérisé en ce qu'**une lèvre de protection (20) est formée sur l'âme transversale (6) dans une région de bord de l'âme transversale (6) tournée vers la deuxième branche (5), qui dépasse au-delà du côté arrière de l'âme transversale (6) avec son extrémité libre éloignée de l'âme transversale (6).

12. Profilé d'enfichage et/ou d'introduction (1) selon l'une quelconque des revendications 1 à 11, **caractérisé en ce que** la lèvre de protection (20) est inclinée, dans un plan de coupe transversal s'étendant normalement à la direction longitudinale (7) de la partie de profilé en U, avec son plan d'extension principal (21) sous un angle ϕ dans la plage de 65° - 85° et en particulier dans la plage de 70° - 80° par rapport au prolongement latéral rectiligne du plan (5), dans lequel s'étend l'âme transversale (6).

13. Profilé d'enfichage et/ou d'introduction (1) selon l'une quelconque des revendications 1 à 12, **caractérisé en ce que** la patte de protection (26) présente une couche de colle (28), de préférence munie d'une feuille de protection amovible, pour la fixation d'une feuille de recouvrement.
